# EUROPÄISCHE PATENTSCHRIFT

(11) **EP 0 156 026 B1**
(45) Veröffentlichungstag und Bekanntmachung des Hinweises auf die Patenterteilung: **12.10.1988**
(21) Anmeldenummer: 84115794.4
(22) Anmeldetag: 19.12.1984
(51) Int. Cl.: B66F 11/00, B66C 1/42, B66C 1/66

(54) **Abnahme- und Haltevorrichtung für Autodächer**
Removing and holding device for car tops
Dispositif d'enlèvement et de fixation pour toits d'automobiles

(30) Priorität: 28.03.1984 DE 3411345
(43) Veröffentlichungstag der Anmeldung: 02.10.1985
(73) Patentinhaber: Wisker, Dieter, D-7758 Daisendorf/Meerburg (DE)
(72) Erfinder: Wisker, Dieter, D-7758 Daisendorf/Meerburg (DE)
(74) Vertreter: Engelhardt, Guido, Dipl.-Ing.

(56) Entgegenhaltungen:
- DE-U- 7 514 743
- DE-U- 8 409 447
- US-A- 1 725 216

## Beschreibung

Die Erfindung bezieht sich auf eine Vorrichtung zur Halterung eines abnehmbaren Kraftfahrzeugdaches an der Decke eines Gebäudes, insbesondere einer Garage.

Das Umrüsten eines mit einem abnehmbaren Dach versehenen Kraftfahrzeuges ist nicht nur sehr umständlich, sondern auch mit einem außerordentlich großen Zeit- und Arbeitsaufwand verbunden, da dazu jeweils mindestens zwei Personen erforderlich sind, die das ein verhältnismäßig hohes Gewicht aufweisende Dach von dem Fahrzeug abnehmen bzw. auf dieses aufsetzen müssen. Dabei sind Beschädigungen an dem Dach wie auch an der Fahrzeugkarrosserie, zumal das Dach beim Aufsetzen exakt in eine vorgegebene Lage zu bringen ist, damit die Verriegelungen ineinandergreifen können, nahezu unvermeidbar. Auch die Aufbewahrung des Daches ist mit Schwierigkeiten verbunden, da dieses einen großen Abstellplatz erfordert und, sofern es an einer Garagenwand abgestützt wird, leicht umfallen kann. Wegen dieser Unannehmlichkeiten werden daher Kraftfahrzeuge oftmals nicht von einer Limousine in ein Cabriolet oder umgekehrt umgerüstet.

Durch das DE-U-7 514 743 ist zwar eine Vorrichtung zum Abheben, Senken und Aufbewahren von lösbar mit dem Wagenkörper verbundenen Autodächern bekannt, diese Hebevorrichtung ist aber nicht praktikabel, da das angehängte Autodach nicht eingespannt ist. Zur Höhenverstellung ist nämlich ein aus einem Rolladenband gebildeter Flaschenzug vorgesehen. Das Autodach kann somit beim Anheben und Absenken hin- und herschwingen und durch Anstoßen an der Garagenwand oder dem Wagenkörper beschädigt werden. Auch ist das Aufsetzen des Autodaches mit erheblichen Schwierigkeiten verbunden, da dieses an der Hebevorrichtung keine fixierte Lage einnimmt.

Aufgabe der Erfindung ist es demnach, eine Vorrichtung zur Halterung eines abnehmbaren Kraftfahrzeugdaches an der Decke eines Gebäudes, insbesondere einer Garage, zu schaffen, mittels der es in sehr einfacher Weise und in kurzer Zeit möglich ist, das Dach eines Kraftfahrzeuges von diesem abzunehmen oder auf dieses aufzusetzen, ohne daß dazu mehrere Personen benötigt werden. Des weiteren sollen Beschädigungen an der Fahrzeugkarrosserie und dem Dach weitgehend vermieden werden, und dieses soll auch sicher an der Decke der Garage aufzubewahren sein.

Gemäß der Erfindung ist die Vorrichtung, mit der dies zu erreichen ist, dadurch gekennzeichnet, daß auf einem vertikal verstellbar angeordneten, aus mindestens zwei starr miteinander gekoppelten Stangen gebildeten Führungsglied ein Führungsschlitten horizontal verschiebbar gelagert ist, in den ein vorzugsweise achssenkrecht zu dem Führungsglied sich erstreckendes Halteglied eingesetzt ist, das in jenem beweglich geführt und seitlich mit dem Kraftfahrzeugdach verbindbar ist, und daß das Führungsglied über ein Gestänge höhenverstellbar an der Decke des Gebäudes gehalten ist.

Zweckmäßig ist es hierbei, den Führungsschlitten aus zwei ein- oder mehrteiligen, mit seitlichem Abstand zueinander angeordneten und starr miteinander verbundenen Holmen zu bilden, in denen das Führungsglied und das Halteglied verstellbar gelagert sind, wobei die Holme auf einer Platte angeordnet sein sollten.

Angebracht ist es ferner, den Führungsschlitten, damit dieser nicht ohne weiteres verfahrbar ist, mit einer mit dem Führungsglied und/oder mit einer mit dem Halteglied zusammenwirkenden Bremseinrichtung beispielsweise in Form eines verstellbaren Klemmringes zu versehen und dessen Verstellweg durch auf dem Führungs-oder dem Halteglied angeordnete Stellringe zu begrenzen.

Das Halteglied ist in einfacher Weise aus zwei mit seitlichem Abstand angeordneten, in den Holmen des Führungsschlittens verschiebbar geführten Stangen und aus diese an deren Enden miteinander verbindenden Querrohren herzustellen, an denen jeweils paarweise mit dem Kraftfahrzeugdach kuppelbare Hebel vorzugsweise begrenzt verschwenkbar angebracht sind.

Die Hebel des Haltegliedes sollten hierbei auf parallel zu den Querrohren angeordneten Bolzen verschwenkbar gehalten sein, die in an den Querrohren angebrachten Grundplatten gelagert sind, wobei der Verstellweg durch an der Grundplatte angebrachte, vorzugsweise jeweils durch eine abgekantete Anschlagplatte gebildete Anschläge zu begrenzen ist. Außerdem sollten die Hebel jeweils durch die Kraft einer vorzugsweise an dieser und einem der Anschläge abgestützte Feder in Öffnungsstellung gehalten werden und an ihrem freien Ende mit einem die Regenrinne des Kraftfahrzeugdaches hintergreifenden Haken und einem in diese einsetzbaren Exzenternocken versehen sein.

Das Traggestell des Führungsgliedes ist zweckmäßigerweise durch zwei einander gegenüberliegend angeordnete Tragarme zu bilden, die mit einem Ende jeweils auf einer mit gegenläufigen Gewinden ausgestatteten, antreibbaren Gewindespindel verstellbar geführt und mit dem anderen Ende an dem Führungsglied, vorzugsweise an dessen Stangen verbindenden Querrohren angelenkt sind.

Angebracht ist es bei dieser Ausgestaltung, die Tragarme ein- oder beiseitig auf neben der Gewindespindel angeordneten Laufschienen über sich auf diesen abwälzenden Kugellagern, Laufrollen oder dgl. abzustützen und mittels angelenkter, verschwenkbar gehaltener Stützhebel zu führen, wobei diese in der Mitte der vorzugsweise gabelförmig ausgebildeten Tragarme an diesen anzulenken sind. Des weiteren sollten die Tragarme als Gitterträger mit zwischen seitlichen, an dem Führungsschlitten und über eine Mutter an der Gewindespindel abgestützten Streben eingesetzten Verbindungsstegen ausgebildet sein.

Um Beschädigungen zu vermeiden, ist es ferner zweckmäßig, den Verstellweg der Tragarme durch z. B. an den Laufschienen angeordnete Endschalter zu begrenzen.

Die Gewindespindel sowie die Laufschienen sollten zumindest in den Endbereichen durch Querstreben und/oder Tragplatten gemeinsam abgestützt sein, auch können die Querstreben mittels an einer Montageplatte angebrachten Gewindespindeln höhenverstellbar gehalten werden.

Die gemäß der Erfindung ausgebildete Vorrichtung zur Halterung eines abnehmbaren Kraftfahrzeugdaches an der Decke eines Gebäudes, insbesondere einer Garage, ist nicht nur sehr einfach in der konstruktiven Ausgestaltung und somit auf wirtschaftliche Weise herstellbar, sondern sie ermöglicht es auch nur einer Person, Kraftfahrzeugdach problemlos von abzunehmen oder auf das Kraftfahrzeug aufzusetzen, ohne daß dabei Beschädigungen in Kauf zu nehmen sind, so daß eine Umrüstung in sehr kurzer Zeit bei einfacher Handhabung zu bewerkstelligen ist. Wird nämlich auf einem vertikal verstellbar angeordneten Führungsglied ein Führungsschlitten horizontal verschiebbar gelagert, in den ein Halteglied beweglich eingesetzt ist, das mit dem Kraftfahrzeugdach zu verbinden ist, so kann, da eine Verschiebbarkeit in zwei Richtungen gegeben ist, das Halteglied ohne Schwierigkeiten auf das Kraftfahrzeug ausgerichtet werden. Das Abnehmen oder das Aufsetzen eines Kraftfahrzeugdaches ist demnach ohne weiteres leicht zu bewerkstelligen, und zwar ist dazu jeweils lediglich eine Person notwendig, da die Höhenverstellung des Führungsgliedes mit Hilfe eines Antriebsmotors erfolgen kann.

Auch kann das Dach, das stets waagrecht aufgehängt ist, sicher unter der Decke der Garage aufbewahrt werden. Eine anderweitig nutzbare Stellfläche wird somit nicht beansprucht. Auch ist die Aufhängung an der Garagendecke Gewähr dafür, daß Beschädigungen nahezu ausgeschlossen sind. Bei einfacher Handhabung ermöglicht die erfindungsgemäß ausgebildete Vorrichtung somit ein kurzfristiges Umrüsten eines Kraftfahrzeuges, auch durch eine ungeübte Person, zumal durch das vorgesehene Hebelgestänge das Absenken :n vorsichtiger Weise erfolgen kann.

In der Zeichnung ist ein Ausführungsbeispiel einer gemäß der Erfindung ausgebildeten Vorrichtung zur Halterung eines abnehmbaren Kraftfahrzeugdaches dargestellt, das nachfolgend im einzelnen erläutert ist. Hierbei zeigen:
Fig. 1 die Haltevorrichtung in Seitenansicht,
Fig. 2 die Haltevorrichtung nach Fig. 1 in Vorderansicht,
Fig. 3 den bei der Haltevorrichtung nach den Fig. 1 und 2 vorgesehenen Führungsschlitten in Draufsicht,
Fig. 4 einen zur Verbindung der Haltevorrichtung mit dem Kraftfahrzeugdach vorgesehenen Hebel in einer Seitenansicht und
Fig. 5 eine dem Führungsschlitten der Haltevorrichtung zugeordnete Bremseinrichtung, teilweise im Schnitt.

Die in den Fig. 1 und 2 dargestellte und mit 11 bezeichnete Vorrichtung dient zur Halterung eines abnehmbaren Daches 3 eines Kraftfahrzeuges und ist an der Decke 2 einer Garage 1 angebracht, um das Dach 3 von dem Kraftfahrzeug abnehmen bzw. auf dieses aufsetzen und unterhalb der Garagendecke 2 aufbewahren zu können. Die Haltevorrichtung 11 besteht hierbei im wesentlichen aus einem auf einem Führungsglied 13 verschiebbar angeordneten Führungsschlitten 12, einen in diesen in einer anderen Richtung ebenfalls verschiebbar eingesetzten Halteglied 14 sowie zwei an dem Führungsschlitten angelenkten Tragarmen 15 u.16, die mit Hilfe einer durch einen auf einer Tragplatte 19 angeordneten Motor 18 antreibbaren Gewindespindel 17 in ihrer Lage verstellbar sind, so daß das Führungsglied 13 und somit der Führungsschlitten 12 und das Halteglied 14 in der Höhe verstellt werden können.

Der Führungsschlitten 12 ist aus zwei auf einer Platte 23 fest angeordneten, zweiteiligen Holmen 21, 21' und 22, 22' gebildet, in denen Bohrungen 24 und 24' sowie 25 und 25' eingearbeitet sind, in denen das aus Stangen 26 und 27 bestehende Führungsglied 13 sowie das ebenfalls Stangen 31 und 32 aufweisende Halteglied 14 verstellbar gelagert sind. Die Stangen 26 und 27 des Führungsgliedes 13 sowie die Stangen 31 und 32 des Haltegliedes 14 sind jeweils durch Querrohre 28 und 29 bzw. 33 und 34 fest miteinander verbunden und verlaufen achssenkrecht zueinander.

Durch Stellringe 30, die auf einer der Stangen 31, 32 angeordnet sind, ist der Verstellweg des Führungsschlittens 12 in Querrichtung begrenzt. Außerdem sind an den Holmen 21 und/oder 22 mittels Schrauben 50 befestigte, in Fig. 5 dargestellte aus einem geschlitzten Ring 47 bestehende Bremseinrichtung 46, 46' angebracht, mittels denen die Gängigkeit des Führungsschlittens 12 beeinflußt werden kann. Durch die in einem Gewinde 49 gehaltene Schraube 48 kann nämlich der durch den Ring 47 hervorzurufende Reibungswiderstand leicht verändert werden.

Zur Koppelung des Haltegliedes 14 mit dem abnehmbaren Dach 3 des Kraftfahrzeuges sind, wie dies in Fig. 4 gezeigt ist, verschwenkbar gelagerte Hebel 36 vorgesehen, die an ihrem freien Ende einen Haken 43 aufweisen, der die Regenrinne 4 des Daches 3 untergreift und der mit dieser mit Hilfe eines in diese einsetzbaren, mittels eines Griffes 45 betätigbaren Exzenternockens 44 verspannbar ist. Der Hebel 36 ist hierbei verschwenkbar jeweils auf einem Bolzen 37 gelagert, der von einer an den

Querrohren 33 und 34 angebrachten Grundplatte 35 absteht. Außerdem sind zur Begrenzung des Verstellweges des Hebels 36 zwei durch eine Anschlagplatte 38 gebildete Anschläge 39 und 40 vorgesehen. Und durch die Kraft einer Feder 42, die in eine in den Hebel 36 eingearbeitete Bohrung 41 eingesetzt ist und sich an dem Anschlag 39 abstützt, wird der Hebel 36 stets in Öffnungsstellung gehalten.

Die Tragarme 15 und 16 sind mit ihrem einen Ende mittels Bolzen 54 gelenkig in an den Querrohren 28 und 29 angebrachten Lagern 53 gehalten, mit dem anderen Ende mittels Bolzen 56 an Muttern 55 angelenkt, die auf der mit gegenläufigen Gewinden ausgestatteten Gewindespindel 17 sitzen. Bei einer Verdrehung der Gewindespindel 17 werden somit die als Gitterträger ausgebildeten, aus äußeren Streben 51 und 51' sowie aus Querstegen 52 zusammengesetzten Tragarme 15 und 16 mit dem oberen Ende nach innen oder außen verschoben, so daß der Führungsschlitten 12 sowie das mit diesem verbundene Halteglied 14 angehoben oder abgesenkt werden.

Um die Gewichtskraft des Daches 3 sicher abstützen zu können, sind beiderseits der Gewindespindel 17 Laufschienen 64 und 65 vorgesehen, auf denen die Muttern 55 mittels auf den Bolzen 56 angeordneter Kugellager 57 oder Laufrollen abgestützt sind. Außerdem sind mittels Bolzen 59 an den Tragarmen 15 und 16 Stützhebel 58 und 58' angelenkt, die mittels weiterer Bolzen 60 gelenkig an Platten 66 bzw. 67 gehalten sind, an denen die Gewindespindel 17 sowie die Laufschienen 64 und 65 abgestützt sind. Zur höhenverstellbaren Anordnung der Laufschienen 64 und 65 sowie der Gewindespindel 17 dienen Streben 61, 62 und 63, die von Gewindestangen 68 durchgriffen sind. Mittels Muttern 69 sind die Streben 61, 62 und 63 auf den Gewindestangen 68 gehalten, die von an der Decke 2 der Garage 1 befestigten Montageplatten 70 abstehen. In der Mitte sind die Laufschienen 64 und 65 des weiteren von einer Platte 71, auf der auch ein Lager 72 für die Gewindespindel 17 angeordnet ist, unterstützt.

Sind die Hebel 36 des Haltegliedes 14 mit dem Dach 3, wie dies in Fig. 4 dargestellt ist, verspannt, und ist dessen Verriegelung gelöst, so kann das Dach 2 durch Einsci,alten des Antriebsmotors 18 angehoben und unter der Decke 2 der Garage 1 aufgehängt werden. Da der Führungsschlitten 12 auf den Stangen 26 und 27 in deren Achsrichtung und das Halteglied 14 mittels der in den Holmen 21, 21' und 22, 22' geführten Stangen 31 und 32 in einer anderen, senkrecht dazu verlaufenden Richtung verschoben werden können, sind die Hebel 36 rasch und auf einfache Weise in eine Position zu bringen, in der diese mit dem Dach 3 verspannt werden können.

Wird nunmehr mit Hilfe des Antriebsmotors 18 die Gewindespindel 17 derart angetrieben, daß die Muttern 55 auf den gegenläufigen Gewinden nach innen in Richtung des Lagers 72 verschoben werden, so wird das Dach 3 in waagrechter Lage angehoben und kann in einer durch einen Endschalter 73 bestimmten Endlage des Führungsgliedes 13 aufbewahrt werden, ohne daß dabei Beschädigungen auftreten. Durch die Stützhebel 58, 58' sind die Tragarme 15 und 16 stets stabilisiert. Wird die Gewindespindel 17 in entgegengesetzter Richtung angetrieben, so wird das Dach 3 abgesenkt. Auch hierbei ist der Verstellweg der Tragarme 15 und 16 durch einen Endschalter 74 begrenzt. Und da die Zustellgeschwindigkeit des Führungsgliedes 13, da die nach außen gerichteten Verstellbewegungen der Muttern 55 über die Tragarme 15 und 16 übertragen werden, in Abhängigkeit von der Winkelstellung abnimmt und somit im unteren Bereich sehr gering ist, sind auch beim Aufsetzen des Daches 3 Beschädigungen weitgehend ausgeschlossen. Bei einfacher Handhabung ist das Dach 3 somit in kurzer Zeit von einem Kraftfahrzeug abzunehmen oder auf dieses aufzusetzen, so daß dessen Umrüstung bei einfacher Handhabung in kurzer Zeit vorzunehmen ist.

## Patentansprüche

1. Vorrichtung (11) zur Halterung eines abnehmbaren Kraftfahrzeugdaches (3) an der Decke (2) eines Gebäudes (1), insbesondere einer Garage,
dadurch gekennzeichnet,
daß auf einem vertikal verstellbar angeordneten, aus mindestens zwei starr miteinander gekoppelten Stangen (26, 27) gebildeten Führungsglied (13) ein Führungsschlitten (12) horizontal verschiebbar gelagert ist, in den ein vorzugsweise achssenkrecht zu dem Führungsglied (13) sich erstreckendes Halteglied (14) eingesetzt ist, das in jenem beweglich geführt und seitlich mit dem Kraftfahrzeugdach (3) verbindbar ist, und daß das Führungsglied (13) über ein Gestänge (Tragarme 15, 16) höhenverstellbar an der Decke (2) des Gebäudes (1) gehalten ist.

2. Vorrichtung nach Anspruch 1,
dadurch gekennzeichnet,
daß der Führungsschlitten (12) aus zwei ein-oder mehrteiligen, mit seitlichem Abstand zueinander angeordneten und starr miteinander verbundenen Holmen (21, 21', 22, 22') gebildet ist, in denen das Führungsglied (13) und das Halteglied (14) verstellbar gelagert sind.

3. Vorrichtung nach Anspruch 2,
dadurch gekenzeichnet,
daß die Holme (21, 21', 22, 22') des Führungsschlittens (12) auf einer Platte (23) angeordnet sind.

4. Vorrichtung nach einem der Ansprüche 1 bis 3,
dadurch gekennzeichnet,
daß der Führungsschlitten (12) mit einer mit dem Führungsglied (13) und/oder mit einer mit dem Halteglied (14) zusammenwirkenden Bremseinrichtung (46, 46') beispielsweise in Form eines verstellbaren Klemmringes (47) versehen ist.

5. Vorrichtung nach einem der Ansprüche 1 bis 4,
dadurch gekennzeichnet, daß der Verstellweg des Führungsschlittens (12) durch auf dem Führungs- oder dem Halteglied (13 bzw. 14) angeordnete Stellringe (30) oder dgl. begrenzt ist.

6. Vorrichtung nach einem der Ansprüche 1 bis 5,
dadurch geknnzeichnet,
daß das Halteglied (14) aus zwei mit seitlichem Abstand angeordneten, in den Holmen (21, 21', 22, 22') des Führungsschlittens (12) verschiebbar geführten Stangen (31, 32) und aus diese an deren Enden miteinander verbindendeden Querrohren (33, 34) besteht, an denen jeweils paarweise mit dem Kraftfahrzeugdach (3) kuppelbare Hebel (36) vorzugsweise begrenzt verschwenkbar angebracht sind.

7. Vorrichtung nach Anspruch 6,
dadurch geknnzeichnet,
daß die Hebel (36) des Haltegliedes (14) auf parallel zu den Querrohren (33, 34) angeordneten Bolzen (37) verschwenkbar gehalten sind, die in an den Querrohren (33, 34) angebrachten Grundplatten (35) gelagert sind.

8. Vorrichtung nach Anspruch 6 oder 7,
dadurch gekennzeichnet,
daß der Verstellweg der Hebel (36) durch an der Grundplatte (35) angebrachte, vorzugsweise jeweils durch eine abgekantete Anschlagplatte (38) gebildete Anschläge (39, 40) begrenzt ist.

9. Vorrichtung nach Anspruch 8,
dadurch gekennzeichnet,
daß die Hebel (36) jeweils durch die Kraft einer vorzugsweise an diesen und einem der Anschläge (39) abgestützten Feder (42) in Öffnungsstellung gehalten sind.

10. Vorrichtung nach einem der Ansprüche 8 bis 10,
dadurch gekennzeichnet,
daß die Hebel (36) an ihrem freien Ende mit einem die Regenrinne (4) des Kraftfahrzeugdaches (3) hintergreifenden Haken (43) und einem in diese einsetzbaren Exzenternocken (44, 45) versehen sind.

11.Vorrichtung nach einem der Ansprüche 1 bis 10,
dadurch gekennzeichnet,
daß das Traggestänge des Führungsgliedes (13) durch zwei einander gegenüberliegend angeordnete Tragarme (15, 16) gebildet ist, die mit einem Ende jeweils auf einer mit gegenläufigen Gewinden ausgestatteten, antreibbaren Gewindespindel (17) verstellbar geführt und mit dem anderen Ende an dem Führungsglied (13) vorzugsweise an dessen Stangen (26, 27) verbindende Querrohre (28, 29) angelenkt sind.

12. Vorrichtung nach Anspruch 11,
dadurch gekennzeichnet,
daß die Tragarme (15, 16) ein- oder beidseitig auf neben der Gewindespindel (17) angeordneten Laufschienen (64, 65) über sich auf diesen abwälzenden Kugellagern (57), Laufrollen oder dgl. abgestützt sind.

13. Vorrichtung nach Anspruch 11 oder 12,
dadurch gekennzeichnet,
daß die Tragarme (15, 16) mittels an diesen angelenkten, verschwenkbar gehaltenen Stützhebeln (58, 58') geführt sind.

14. Vorrichtung nach Anspruch 13,
dadurch gekennzeichnet,
daß die Stützhebel (58, 58') in der Mitte der vorzugsweise gabelförmig ausgebildeten Tragarme (15, 16) an diesen angelenkt sind.

15. Vorrichtung nach einem der Ansprüche 11 bis 14,
dadurch gekennzeichnet,
daß die Tragarme (15, 16) als Gitterträger mit zwischen seitlichen, an dem Führungsschlitten (12) und über eine Mutter (55) an der Gewindespindel (17) abgestützten Streben (51, 51') eingesetzten Verbindungsstegen (52) ausgebildet sind.

16. Vorrichtung nach einem der Ansprüche 11 bis 15,
dadurch gekennzeichnet,
daß der Verstellweg der Tragarme (15, 16) durch z. B. an den Laufschienen (64, 65) angebrachte Endschalter (73, 74) begrenzt ist.

17. Vorrichtung nach einem der Ansprüche 12 bis 14,
dadurch gekennzeichnet,
daß die Gewindespindel (17) sowie die Laufschienen (64, 65) zumindest in den Endbereichen durch Querstreben (61, 62, 63) und/oder Tragplatten (71) gemeinsam abgestützt sind.

18. Vorrichtung nach Anspruch 17,
dadurch gekennzeichnet,
daß die Querstreben (61, 62, 63) mittels an einer Montageplatte (70) angebrachter Gewindespindeln (68) höhenverstellbar gehalten sind.

## Claims

1. A device (11) for holding a removable car top (3) on the ceiling (2) of a building (1), in particular a garage,
characterized in that
a vertically adjustable guide element (13) formed by at least two rigidly coupled bars (26, 27) holds a horizontally displaceable slide (12), into which a holding element (14), preferably arranged in vertical direction to the axis of the guide element (13), displaceably guided in the former and laterally connectable with the car top (3), and that the guide element (13) is held by means of a linkage (supporting arms 15, 16) in vertically adjustable position on the ceiling or roof (2) of the building (1).

2. A device according to claim 1,
characterized in that
the slide (12) is formed by two rigidly connected struts (21, 21', 22, 22') consisting of one or two laterally interspaced parts, in which guide element (13) and holding element (14) are adjustably supported.

3. A device acording to claim 1,
characterized in that
the struts (21, 21', 22, 22') of slide (12) are arranged on a plate (23).

4. A device according to claims 1 to 3,
characterized in that
the slide (12) has a brake device (46,46') e.g. in the form of an adjustable clamping ring (47) cooperating with one of the guiding elements (13) and/or with one of the holding elements (14).

5. A device according to claims 1 to 4,
characterized in that
the adjusting stroke of slide (12) is limited by adjusting rings (30) or similar features arranged on the guide or the holding elements (13 or 15 resp.).

6. A device according to one of claims 1 to 5,
characterized in that
the holding element (14) consists of two laterally interspaced bars (31, 32) slideably arranged within struts (21, 21', 22, 22') of slide (12) and also having transverse tubes (33, 34) for connecting the ends with coupling levers (36) for holding the car top (3) by pairs of levers preferably mounted in limited swivelling range.

7. A device according to claim 6,
characterized in that
the levers (36) of holding element (14) are mounted pivotably on pins (37) arranged parallel to the transverse tubes (33, 34)which pins are supported in base plates (35) mounted on transverse tubes (33, 34).

8. A device according to claims 6 or 7,
characterized in that
the adjusting stroke of lever (36) is limited by stops (39, 40) preferably formed by a suitably folded stop plate (38) mounted on base plate (35).

9. A device according to claim 8,
characterized in that
the levers (36) are held in opened position by means of a spring (42) supported preferably on the levers and on one of the stops (39).

10. A deviceè;cording to one of claims 8 to 10,
characterized in that
the levers (36) are provided at their free ends with a hook (43) gripping behind the rain deflector or rail (4) of the car top (3) and an eccentric cam (44, 45) insertable in those hooks.

11. A device accoding to one of claims 1 to 10,
characterized in that
the supporting linkage of guide element (13) is formed by two supporting arms (15, 16) arranged in opposite positions, which are adjustably guided at one end each on a driven threaded spindle (17) having double-motion threads, and pivotably mounted with their opposite ends on the guide element (13) preferably on the connecting transverse tubes (28, 29) with the relevant bars (26, 27).

12. A device according to claim 11,
characterized in that
the supporting arms (15, 16) are supported one one or both ends on running rails (64, 65) arranged along the threaded spindel (17) by means of ball bearings (57), rollers or similar elements running on those rails above.

13. A device according to claims 11 or 12,
characterized in that
the supporting arms (15,16) are guided by supporting levers (58, 58') pivotably mounted on supporting arms.

14. A device according to claim 13,
characterized in that
the supporting levers (58, 58') are pivotably mounted in the centre of the supporting arms (15, 16) preferably formed as fork elements.

15. A device according to one of claims 11 to 14,
characterized in that
the supporting arms (15,16) are formed as lattice supports with connecting webs (52) between laterally supported struts (51, 51') mounted on slide (12) and supported by nut (55) on threaded spindle (17).

16. A device according to one of claims 11 to 15,
characterized in that
the adjusting stroke of supporting arms (15, 16) is limited e.g. by end switches (73, 74) arranged on running rails (64, 65).

17. A device according to one of claims 12 to 14,
characterized in that
the threaded spindle (17) and the running rails (64, 65) are supported at least in the end sections by transverse struts (61, 62, 63) and/or supporting plates (71) by mutual action.

18) A device according to claim 17,
characterized in that
the transverse struts (61, 62, 63) can be adjusted in vertical direction by threaded spindles (68) mounted on a mounting plate (70).

## Revendications

1. Dispositif (11) pour support d'un toît amovible de véhicule (3) au plafond (2) d'un bâtiment (1), en particulier garage
ainsi désigné,
de sorte que sur un élément de guidage (13) disposé de façon réglable verticalement constitué à partir, d'au moins deux barres (26, 27) accouplées rigidement entre elles, il est logé un chariot de guidage (12) déplacable horizontalement, dans lequel il est placé un élément de retenue (14) s'étendant de préférence verticalement à l'axe de l'elément de guidage (13) qui est guidé de façon mobile dans celui-ci et reliable latéralement avec le toît du véhicule ( 3) et de sorte que l'élément de guidage (13) soit maintenu de façon réglable en hauteur au plafond (2) du bâtiment (1) à l'aide d'une tringlerie (bras de support 15, 16).

2. Dispositif selon le droit 1,
ainsi désigné,
de sorte que le chariot de guidage (12) est formé par deux longerons (21, 21', 22, 22'), en une seule pièce ou en deux pièces, placés avec un écartement latéral l'un par rapport à l'autre et reliés rigidement entre- eux, dans lesquels sont logés de façon réglable, l'élément de guidage (13) et l'élément de retenue (14).

3. Dispositif selon le droit 2,
ainsi désigné,
de sorte que les longerons (21, 21', 22, 22') du chariot de guidage (12) sont disposés sur une plaque (23).

4. Dispositif selon un des droits 1 à 3,
ainsi désigné,
de sorte que le chariot de guidage (12) est muni d'un équipement de freinage (46, 46') ayant par exemple la forme d'une bague de serrage réglable (47) agissant avec l'élément de guidage (13) et/ou l'élément de retenue (14).

5. Dispositif selon un des droits 1 à 4,
ainsi désigné,
de sorte que la course de réglage du chariot de guidage (12) est limitée par les bagues de réglage (30) ou similaire, sur l'élément de guidage ou l'élément de retenue (13 ou 14).

6. Dispositif selon un des droits 1 à 5,
ainsi désigné,
de sorte que l'élément de retenue (14) se compose de deux barres (31, 32) guidées de façon déplaçable, disposées avec un écartement latéral, dans les longerons (21, 21', 22, 22') du chariot de guidage (12) et de deux tubes transversaux (33, 34) reliant entre-eux à leurs extrémités sur lesquels sont placés, de façon pivotante, et par paire, les leviers accouplables (36) avec le toît du véhicule (3).

7.Dispositif selon le droit 6,
ainsi désigné,
de sorte que les leviers (36) de l'élément de retenue (14) sont maintenus de façon pivotante sur l'axe (37) parallèlement aux tubes transversaux (33, 34) qui sont logés dans les plaques de base (35) placées sur les tubes transversaux (33, 34).

8. Dispositif selon le droit 6 ou 7,
ainsi désigné,
de sorte que la course de réglage du levier (36) est limitée par les butées (39, 40) formées de préférence par une plaque de butée (38) chanfreinée, placée sur la plaque de base (35).

9. Dispositif selon le droit 8,
ainsi désigné,
de sorte que les leviers (36) sont maintenus en position d'ouverture par la force d'un ressort (42) appuyé de préférence sur celui-ci et une des butées (39).

10. Dispositif selon un des droits 8 à 10,
ainsi désigné,
de sorte que les leviers (36) sont munis à leur extrémité libre d'un crochet (43) saisissant par l'arrière la gouttière (4) du toît du véhicule (3) et une came d'excentrique (44, 45) insérable dans celle-ci.

11. Dispositif selon un des droits 1 à 10,
ainsi désigné,
de sorte que la tringlerie de l'élément de guidage (13) est formée par deux bras de support (15, 16) placés à l'opposé l'un de l'autre qui sont guidés de façon réglable à une extrémité sur une broche filetée (17) avec un pas de vis contraire et articulés à l'autre extrémité sur l'élément de guidage (13) de préférence aux tubes transversaux (28, 29) reliés aux barres (26, 27).

12. Dispositif selon le droit 11,
ainsi désigné, de sorte que les bras de support (15, 16) sont étayés d'un côté ou des deux côtés sur les glissières de roulement (64, 65) placées à côté de la broche filetée (17) à l'aide de rouleaux, roulements à billes (57) ou similaire roulant sur celles-ci.

13. Dispositif selon le droit 11 ou 12,
ainsi désigné,
de sorte que les bras de support (15, 16) sont guidés au moyen de leviers d'appui (58, 58') maintenus de façon pivotante, articulés sur ceux- ci.

14. Dispositif selon le droit 13,
ainsi désigné,
de sorte que les leviers d'appui (58, 58') sont articulés au milieu des bras de support (15, 16) conçus de préférence sour forme de fourche.

15. Dispositif selon un des droits 11 à 14,
ainsi désigné,
de sorte que les bras de support (15, 16) sont conçus en tant que treillis avec des traverses de raccordement (52) placées sur les chariots de guidage (12) et de jambes de force (51, 51') appuyées à la broche filetée (17) à l'aide d'un écrou (55).

16.Dispositif selon un des droits 11 à 15,
ainsi désigné,
de sorte que la course de réglage des bras de support (15, 16) est limitée, par exemple, par le contacteur de fin de course (73, 74) placé sur les glissières de roulement (64, 65).

17. Dispositif selon un des droits 12 à 14,
ainsi désigné,
de sorte que la broche filetée (17) ainsi que les glissières de roulement (64, 65) sont étayées ensemble, au moins dans les zones finales, par des renforts transversaux (61, 62, 63) et/ou des plaques de support (71).

18. Dispositif selon le droit 17,
ainsi désigné,
de sorte que les renforts transversaux (61, 62, 63) sont maintenus, de façon réglable en hauteur, par la broche filetée (63) placée sur une plaque de montage (70).
